# EUROPÄISCHE PATENTSCHRIFT

(11) **EP 0 830 075 B1**
(45) Veröffentlichungstag und Bekanntmachung des Hinweises auf die Patenterteilung: **08.09.1999**
(21) Anmeldenummer: 96919603.9
(22) Anmeldetag: 29.05.1996
(51) Int. Cl.: A46B 5/00, A46B 7/02

(54) **FEDERNDE ZAHNBÜRSTE**
RESILIENT TOOTHBRUSH
BROSSE A DENTS FLEXIBLE

(30) Priorität: 30.05.1995 DE 19519674
(43) Veröffentlichungstag der Anmeldung: 25.03.1998
(73) Patentinhaber: Heuler, Uwe, 79104 Freiburg (DE)
(72) Erfinder: Heuler, Uwe, 79104 Freiburg (DE)
(74) Vertreter: Miller, Andreas, Dr.
(86) Internationale Anmeldenummer: DE9600937
(87) Internationale Veröffentlichungsnummer: WO9638067

(56) Entgegenhaltungen:
- EP-A- 0 339 350
- EP-A- 0 371 293
- WO-A-94/21152

## Beschreibung

Die Erfindung betrifft eine Zahnbürste mit einem einseitig mit Borstenbündeln bestückten Borstenträger, mit einem Handgriff und mit einer federnden Verbindung zwischen Handgriff und Borstenträger, die bei Ausübung von Druck auf die durch die freien Enden der Borstenbündel gebildete Oberfläche ein Auslenken des Borstenträgers gegenüber dem Handgriff ermöglicht.

Die Zahnbürste ist immer noch das wesentliche und zuverlässigste Hilfsmittel für eine unerläßlich notwendige Zahnhygiene. Bei einer Reinigung der Zähne mittels einer Bürste wird jedoch mit den Borsten immer Druck auf die Zähne und damit unvermeidbar auch auf das Zahnfleisch ausgeübt. Dieser Druck ist durch das menschliche Gefühl und die Hand nur sehr schwer so zu dosieren, daß einerseits eine ausreichende Reinigung der Zähne und deren Zwischenräume bewirkt wird, andererseits aber durch zu hohen Druck das Zahnfleisch nicht verletzt wird.

Im Handel verfügbare Zahnbürsten mit federndem Bürstenkopf und wie z. B. in EP 0 371 293 A2 beschrieben, schaffen hier keine Abhilfe, da sie so konstruiert sind, daß der Bürstenkopf zwar bei ausgeübtem Druck nachgibt, hierbei jedoch die Borstenfläche vom Handgriff hinweg geneigt wird. Das heißt, bei Druckausübung auf den Borstenkopf werden zwar die endseitigen Borsten von der Putzfläche weg geneigt, über die griffseitigen Borsten wird jedoch nun auf einer wesentlich kleineren Bürstenfläche ein unvermindert gleicher Druck ausgeübt. Diese Zahnbürsten sind daher nicht als Verbesserung zu betrachten sondern eher nachteilig zu beurteilen, da die Verletzungsgefahr des Zahnfleisches nicht vermindert wird, sondern durch kleinere Wirkfläche der Borstenspitzen sogar vergrößert wird.

In der EP 0 339 350 A1 ist eine Zahnbürste beschrieben, deren Bürstenkopf durch einen zweiteiligen Handgriff, bestehend aus einem Oberteil und einem Unterteil, so bewegbar ist, daß die Oberfläche des Bürstenkopfes unterschiedliche Winkel zum Handgriff einnehmen kann. Der Nachteil dieser Bürste besteht darin, daß die Neigung von Hand justiert werden muß und es sich daher nicht vermeiden läßt, daß entweder doch die dem Handgriff nahestehenden Borsten oder die der Bürstenspitze mehr auf die Zähne gedrückt werden und es daher keine gleichmäßige Druckverteilung über die gesamte Borstenoberfläche gibt. Weiterhin ist zur Veränderung des Neigungswinkels ein erheblicher Kraftaufwand der Hand erforderlich, der nicht für den gewünschten Zweck kontrollierbar und dosierbar ist.

Aufgabe der Erfindung ist daher die Konstruktion einer Zahnbürste, die einen federnden Borstenkopf besitzt, dergestalt daß beim Auslenken des Bürstenkopfes die durch die freien Borstenenden der Borstenbündel gebildete Oberfläche nicht vom Handgriff weg geneigt wird, sondern die parallele Ausrichtung zum Handgriff beibehält oder sich gegen den Handgriff neigt, damit immer gewährleistet ist, daß die volle Reinigungswirkung der gesamten Borstenoberfläche zum Einsatz kommt und keine Druckspitzen gegenüber dem Zahnfleisch auftreten.

Die Aufgabe wird dadurch gelöst, daß die Verbindung durch ein Gelenkviereck gebildet ist, dessen Drehachsen quer zur Längserstreckung des Handgriffs und der Borsten verlaufen, und daß der Abstand der beiden dem Borstenträger zugewandten Gelenke voneinander kleiner oder gleich dem Abstand der beiden dem Handgriff zugewandten Gelenke voneinander ist.

Die erfindungsgemäße Konstruktion der Zahnbürste wird in den Abbildungen beispielhaft veranschaulicht. Die Abbildungen zeigen im einzelnen:
Fig. 1, eine bevorzugte Form der Zahnbürste in Seitenansicht, bei der zwischen Handgriff und Bürstenkopf eine zweistrebige Verbindung vorhanden ist.
Fig. 2 zeigt eine bevorzugte Form der Zahnbürste in Aufsicht, bei der zwischen Handgriff und Bürstenkopf eine dreistrebige Verbindung vorhanden ist.
Fig. 3 zeigt ein Schnittbild der Zahnbürste gemäß Fig. 2 entlang der Schnittline A-B in Seitenansicht.
Fig. 4 zeigt ein Schnittbild der Zahnbürste gemäß Fig. 2 entlang der Schnittline C-D in Seitenansicht.
Fig. 5 beschreibt die Funktionsweise einer Zahnbürste gemäß Fig. 1 mit zwei Streben, die parallel zueinander angeordnet sind.
Fig. 6 beschreibt die Funktionsweise einer Zahnbürste gemäß Fig. 1 mit zwei Streben, die trapezförmig zueinander angeordnet sind, d. h. am Griffteil einen größeren Abstand voneinander haben als am Bürstenkopf.

Die in den Abbildungen gegebenen Bezugszeichen haben folgende Bedeutung:
- 1: Borstenträger
- 2: Gelenk
- 3: Gelenk
- 4: Zugstrebe
- 5: Schubstrebe
- 6: Gelenk
- 7: Gelenk
- 8: Schlitz
- 9: Handgriff
- 10: Borsten

Die Erfindung betrifft eine Zahnbürste mit einem federnd mit dem Handgriff (9) verbundenen Borstenträger (1) mit einseitig darin angeordneten Borstenbündeln (10), der durch Ausübung von Druck auf die Oberfläche der Borstenbündel (10) derart bewegbar ist, daß die Borstenoberfläche stets parallel zum Handgriff (9) verläuft oder gegen diesen geneigt ist.

Dieses wird erreicht durch eine mehrstrebige, bevorzugt 2- oder 3-strebige Verbindung zwischen Handgriff (9) und Borstenträger (1), wobei die Verbindungsstellen der Streben (4, 5) mit dem Handgriff (9) bzw. dem Borstenträger (1) die Funktion von Gelenken (2, 3, 6, 7) haben. Bevorzugt werden Zugstreben (4) und Schubstreben (5) an diesen Punkten verjüngt zur Erhöhung der federnden Gelenkwirkung. Eine Federwirkung kann aber auch durch die Verwendung eines elastischeren Werkstoffs im Bereich der Verbindungspunkte erzielt werden.

In bevorzugter Ausführungsform hat die Zahnbürste gemäß Fig. 1 eine Zugstrebe (4) und eine Schubstrebe (5), bei der die jeweiligen Abstände zwischen den Gelenken (2) und (3) sowie (6) und (7) gleich sind. Bei Ausübung von Druck auf die Borstenbündel (10) wird die Borstenfläche parallel zum Handgriff (9) verschoben, wie in Fig. 5 dargestellt.

Wird die erfindungsgemäße Zahnbürste gemäß Fig. 1 derart gestaltet, daß der Handgriff (9) gegenüber dem Borstenträger (1) dicker ausgeführt ist, dann ist der Abstand zwischen den Gelenken (6) und (7) größer als derjenige zwischen (2) und (3). Druck auf die Borstenfläche führt dann zu einer federnden Bewegung derart, daß die Borstenfläche gegen den Handgriff (9) geneigt wird, wie in Fig. 6 schematisch dargestellt ist.

## Patentansprüche

1. Zahnbürste mit einem einseitig mit Borstenbündeln (10) bestückten Borstenträger (1), mit einem Handgriff (9) und mit einer federnden Verbindung zwischen Handgriff (9) und Borstenträger (1), die bei Ausübung von Druck auf die durch die freien Enden der Borstenbündel (10) gebildete Oberfläche ein Auslenken des Borstenträgers (1) gegenüber dem Handgriff (9) ermöglicht, dadurch gekennzeichnet, daß die Verbindung durch ein Gelenkviereck (2; 3; 6; 7) gebildet ist, dessen Drehachsen quer zur Längserstreckung des Handgriffs (9) und der Borsten (10) verlaufen, und daß der Abstand der beiden dem Borstenträger (1) zugewandten Gelenke (2; 3) voneinander kleiner oder gleich dem Abstand der beiden dem Handgriff (9) zugewandten Gelenke (6; 7) voneinander ist.

2. Zahnbürste gemäß Anspruch 1, dadurch gekennzeichnet, daß die durch ein Gelenkviereck (2; 3; 6; 7) gebildete Verbindung zwischen Handgriff (9) und Borstenträger (1) mehrstrebig ist.

3. Zahnbürste gemäß Anspruch 1 oder 2, dadurch gekennzeichnet, daß die durch ein Gelenkviereck (2; 3; 6; 7) gebildete Verbindung zwischen Handgriff (9) und Borstenträger (1) zweistrebig ist.

4. Zahnbürste gemäß Anspruch 1 oder 2, dadurch gekennzeichnet, daß die durch ein Gelenkviereck (2; 3; 6; 7) gebildete Verbindung zwischen Handgriff (9) und Borstenträger (1) dreistrebig ist.

5. Zahnbürste gemäß Anspruch 1 bis 4, dadurch gekennzeichnet, daß die Federwirkung durch Verjüngung der Streben (4, 5) an den Gelenken (2; 3; 6; 7) bewirkt wird.

6. Zahnbürste gemäß Anspruch 1 bis 4, dadurch gekennzeichnet, daß die Federwirkung durch Verwendung flexibleren Werkstoffs an den Gelenken (2; 3; 6; 7) bewirkt wird.

## Claims

1. Toothbrush with a bristle carrier (1) equipped with bristle bundles on one side (10), with a handle (9), and with an elastic connection between the handle (9) and the bristle carrier (1), which makes possible a deflection of the bristle carrier (1) with respect to the handle (9) when pressure is exerted on the surface formed by the free ends of the bristle bundles (10), characterized in that the connection is formed by a four-bar linkage (2,3,6,7), whose turning axes run transverse to the longitudinal extension of the handle (9) and the bristles (10), and that the distance of the two links (2,3) facing the bristle carrier from one another is smaller than or the same as the distance of the two links (6,7), facing the handle (9), from one another.

2. Toothbrush according to Claim 1, characterized in that the connection formed by a four-bar linkage (2,3,6,7) has multiple tie rods between the handle (9) and the bristle carrier (1).

3. Toothbrush according to Claim 1 or 2, characterized in that the connection formed by a four-bar linkage (2,3,6,7) has two tie rods between the handle (9) and the bristle carrier (1).

4. Toothbrush according to Claim 1 or 2, characterized in that the connection formed by a four-bar linkage (2,3,6,7) has three tie rods between the handle (9) and the bristle carrier (1).

5. Toothbrush according to Claims 1-4, characterized in that the elastic effect is brought about by a tapering of the tie rods (4,5) on the links (2,3,6,7).

6. Toothbrush according to Claims 1-4, characterized in that the elastic effect is brought about by using a more flexible material on the links (2,3,6,7).

## Revendications

1. Brosse à dents comportant un support de poils équipé d'un côté de bottes de poils (10), comportant une poignée (9) et une liaison élastique entre la poignée (9) et le support de poils (1), qui, lorsqu'une pression est exercée sur la surface formée par les extrémités libres des bottes de poils (10), permet une déviation du support de poils (1) par rapport à la poignée (9), caractérisée en ce que la liaison est formée par un quadrilatère articulé (2; 3; 6; 7) dont les axes de rotation s'étendent transversalement à l'extension longitudinale de la poignée (9) et des poils (10), et en ce que l'écartement des deux articulations (2; 3) tournées vers le support de poils (1), est inférieur ou égal à l'écartement des deux articulations (6; 7) tournées vers la poignée (9).

2. Brosse à dents selon la revendication 1, caractérisée en ce que la liaison formée par un quadrilatère articulé (2; 3; 6; 7) entre la poignée (9) et le support de poils (1) comporte plusieurs entretoises.

3. Brosse à dents selon la revendication 1 ou 2, caractérisée en ce que la liaison formée par un quadrilatère (2; 3; 6; 7) entre la poignée (9) et le support de poils (1) comporte deux entretoises.

4. Brosse à dents selon la revendication 1 ou 2, caractérisée en ce que la liaison formée par un quadrilatère (2; 3; 6; 7) entre la poignée (9) et le support de poils (1) comporte trois entretoises.

5. Brosse à dents selon les revendications 1 à 4, caractérisée en ce que l'effet de ressort est causé par le rétrécissement des entretoises (4, 5) sur les articulations (2; 3; 6; 7).

6. Brosse à dents selon les revendications 1 à 4, caractérisée en ce que l'effet de ressort est causé par l'utilisation d'un matériau plus flexible sur les articulations (2; 3; 6; 7).
